# EUROPÄISCHE PATENTSCHRIFT

(11) **EP 1 544 398 B1**
(45) Veröffentlichungstag und Bekanntmachung des Hinweises auf die Patenterteilung: **17.11.2010**
(21) Anmeldenummer: 04028655.1
(22) Anmeldetag: 03.12.2004
(51) Int. Cl.: E05F 5/12

(54) **Vorrichtung zur Schliessfolgeregelung für zweiflügelige Drehtüren**
Door-closing selector device for double-leave doors
Dispositif coordonnateur de fermeture pour portes à deux vantaux

(30) Priorität: 18.12.2003 DE 10360041
(43) Veröffentlichungstag der Anmeldung: 22.06.2005
(73) Patentinhaber: GEZE GmbH, 71229 Leonberg (DE)
(72) Erfinder: Glänzer, Manfred, 71229 Leonberg (DE); Müller, Martin, 71229 Leonberg (DE)

(56) Entgegenhaltungen:
- EP-A- 0 726 379
- DE-A1- 19 855 425
- DE-U1- 8 800 379
- DE-U1- 8 810 389

## Beschreibung

Die Erfindung betrifft eine Vorrichtung zur Schließfolgeregelung nach dem Oberbegriff des Anspruchs 1.

Aus der DE 40 16 283 C1 ist eine Schließfolgeregelung für eine zweiflügelige, einen Standflügel und einen Gangflügel umfassende Tür bekannt, deren Türflügel von je einem im Schließsinn wirkenden Obentürschließer bewegbar sind und über zwischen Türrahmen und Türflügel angeordnete Gleitarme in ihrer Schließfolge regelbar sind. An den Gleitarmen sind Gleiter angeordnet, welche längsverschiebbar in einer rahmenfesten Gleitschiene geführt sind, wobei der dem Gangflügel zugeordnete Gleiter mit einer in der Führungsschiene geführten Klemmstange verbunden ist, die von einer Klemmplatte umgriffen ist, welche einerseits an einem vom Standflügel in Freigabelage überführbaren Schubglied und andererseits an einem auf der Klemmstange geführten Überlastglied federbelastet abgestützt ist. Die Türschließer sind auf der Bandgegenseite der Türflügel am Standflügel und Gangflügel angebracht, wobei das Schubglied von einem Auslösehebel beaufschlagt ist, der in Schließlage des Standflügels die Klemmplatte in Freigabelage hält, und wobei durch eine Schubzunge des dem Standflügel zugehörigen Gleiters der Auslösehebel bei einer Öffnungsbewegung des Standflügels die Klemmplatte in Sperrstellung überführt.

Aufwändig bei dieser Konstruktion ist es, dass die Gleitschiene eine Aussparung für die am Auslösehebel angeordnete Auslöserolle aufweisen muss, welche durch den Standflügel zur Freigabe der Klemmplatte beaufschlagt wird. Die Justierbarkeit des Auslösepunkts des Auslösehebels durch die am Gleiter des Standflügels angeordnete Schubzunge ist schwierig.

Die DE 88 10 389 U1 offenbart eine Vorrichtung zur Steuerung der Schließfolge zweier mittels je eines Türschließers schließbarer Flügel von Fenstern und Türen, nämlich eines zuerst offenbaren Gehflügels und eines nachfolgend offenbaren Standflügels. Jeder an seinem Flügel befestigte Türschließer ist mit einer an einem schwenkbaren Gleitarm angebrachten, an einem festen Rahmen horizontal geführten Führungsrolle ausgestattet. Weiterhin weist jeder mit seiner Tür verbundene Türschließer ein durch die Drehbewegung der Tür verschiebbares Element, insbesondere einen Hydraulik-Kolben auf. Die Vorrichtung weist ein durch die Öffnungsbewegung des Standflügels in den Rückstell-Endbereich der Gehflügel-Führungsrolle bzw. einer verschiebefest mit dem verschiebbaren Element verbundenen Rolle des Gehflügels bewegbares, mittels eines parallel zur Flügelebene durch ein horizontal und parallel zur Festrahmenebene verstellbares Schiebeglied betaetigbares Sperrglied auf. Das Schiebeglied ist mit einem Rastelement einer Verrastvorrichtung versehen, welches durch die Öffnungsbewegung der Standflügel-Führungsrolle des Standflügels gegen die Kraft einer Rückstellfeder verschiebbar ist. Zwischen das Rastelement und die Standflügel-Führungsrolle ist ein am Schiebeglied gelagerter, federbelasteter Steuerhebel geschaltet, der in den Anfangs-Verschiebebereich der Standflügel-Führungsrolle ragt und dessen Schwenkbewegung erst in der Sperrstellung des Sperrglieds freigegeben wird. Ein federbelastetes Rastteil der Verrastvorrichtung ist in der Ausgangsstellung der Standflügel-Führungsrolle in einer wirkungslosen Stellung gehalten und durch deren Rückstellendbewegung ausrastbar.

Aus der DE 88 00 379 U1 ist eine Vorrichtung zur Regelung der Schließfolge von zweiflügeligen Türen bekannt, mit einem Standflügel und einem mit einer Blockiereinrichtung zusammenwirkenden Gangflügel, mit einer die Blockiereinrichtung steuernden Steuereinrichtung mit einem in Abhängigkeit vom Standflügel betätigbaren Stellglied und einem das Stellglied mit der Blockiereinrichtung verbindenden Übertragungsglied. Zur Betätigung des Stellglieds ist ein mit dem Standflügel verbundenes Betätigungsglied vorgesehen, welches in einer rahmenfesten Schiene verschiebbar geführt ist. Das Stellglied weist ein drehbar gelagertes Teil auf, welches bei Beaufschlagung durch das Betätigungsglied das Übertragungsglied in entgegengesetzte Richtung beaufschlagt.

Aus der DE 198 55 425 A1 geht eine Schließfolgeregelvorrichtung für eine zweiflügelige, einen Standflügel und einen Gangflügel umfassende Tür hervor, deren Türflügel von je einem im Schließsinn wirkenden Türschließer bewegbar und in ihrer Schließfolge geregelt sind. Die türrahmenseitigen Enden der Schwenkarme der Türschließer sind jeweils mit einem Gleitstück in einer am Türrahmen horizontal angebrachten Gleitführung verschiebbar, wobei das gangflügelseitige Gleitstück in Schließrichtung mit einer Sperrvorrichtung festsetzbar ist, indem eine verdrehbare Vierkantstange das gangflügelseitige Gleitstück durchdringt und durch Verdrehung der Stange die Sperrvorrichtung betätigbar ist. Zwischen dem standflügelseitigen Gleitstück und der Stange ist ein Getriebe angeordnet, das nur in einem bestimmten Öffnungswinkelbereich des Standflügels über eine Kupplung mit der Stange in Verbindung ist.

Aus der EP 0 726 379 A1 ist eine Schließfolgeregelung für zweiflügelige Türen bekannt, mit einem Standflügel und einem Gangflügel, welche jeweils mit einem verdeckt innerhalb des Flügels eingebauten Türschließer versehen sind. An jedem der Türschließer ist ein Schwenkarm angebracht, dessen Enden jeweils mit Gleitern verbunden sind, die in einer verdeckt oberhalb der Türflügel im Türrahmen eingebauten Gleitschiene längsverschiebbar geführt sind. Das dem Gangflügel zugeordnete Gleitstück wirkt mit einer in der Gleitschiene vorhandenen Sperrvorrichtung zusammen, wobei die Sperrvorrichtung einerseits von einem vom Standflügel in Freigabelage überführbaren Betätigungsglied und andererseits von einem Überlastglied abgestützt wird. Das Betätigungsglied wirkt mit einem drehgelagerten Auslösehebel zusammen, wobei der Standflügel in seiner geschlossenen Stellung die Sperrvorrichtung in Freigabelage sichert, und diese bei einer Öffnungsbewegung des Standflügels verzögert freigegeben wird.

Der Erfindung liegt die Aufgabe zugrunde, eine Schließfolgeregelung auszubilden, welche einfach aufgebaut und leicht einstellbar ist.

Die Aufgabe wird durch die Merkmale des Anspruchs 1 gelöst.

Die Unteransprüche bilden vorteilhafte Ausgestaltungsmöglichkeiten der Erfindung.

Schließfolgeregelungen an mit Türantrieben versehenen zweiflügeligen Türen dienen dazu, den Standflügel vor dem mit einer Überlappung, dem Falz, versehenen Gangflügel, zu schließen. Werden Schließfolgeregelungen mit Gleitarm-Türantrieben verwendet, welche in den Türflügeln integriert sind oder auf der Bandgegenseite montiert sind, so bewegt sich der in der Gleitscheine geführte Gleiter zu Beginn der Öffnungsbewegung zunächst geringfügig in Schlossrichtung und dann, nach Erreichen eines Umkehrpunktes, in Richtung des Türbands. Der standflügelseitige Gleiter betätigt eine Auslösevorrichtung, welche mit einer Sperrvorrichtung zusammenwirkt, die auf den gangflügelseitigen Türschließer einwirkt. Dadurch wird das Schließen des Gangflügels verhindert, wenn sich der Standflügel in einer zumindest teilweise geöffneten Position befindet.

Eine derartige Sperrvorrichtung ist beispielsweise aus der DE 40 16 283 C1 bekannt. Dabei ist am gangflügelseitigen Gleiter eine Sperrstange angeordnet, welche von einer schwenkbaren, federbelasteten Klemmplatte umgriffen wird. Zur Freigabe der Sperre wird die Klemmplatte durch die standflügelseitige Auslösevorrichtung und über das zwischen Auslösevorrichtung und Sperrvorrichtung angeordnete Übertragungsglied in die die Sperrstange freigebende Stellung verschoben.

Die erfindungsgemäße Auslösevorrichtung weist einen mit Schrägen versehenen Auslöseschieber auf, welcher mit einem Auslöseelement zusammenwirkt. Der Auslöseschieber kompensiert die gegenläufige Bewegung des Gleiters zu Beginn der Öffnungsbewegung des Standflügels, indem sich der Gleiter am Schieber vorbeibewegen kann. Der Auslösepunkt, für die Sperrung des Gangflügels in Abhängigkeit vom Öffnungswinkel des Standflügels, ist durch die im Auslöseelement angeordnete Spanneinrichtung festlegbar.

Im Nachfolgenden wird ein Ausführungsbeispiel in der Zeichnung anhand der Figuren näher erläutert.

Dabei zeigen:
- **Fig. 1**: eine zweiflügelige Tür mit einer Schließfolgeregelung und mit in den Türflügeln integrierten Türantrieben;
- **Fig. 2a**: eine Ansicht der Auslösevorrichtung gemäß Fig. 1, wobei sich der Standflügel in seiner Geschlossenlage befindet;
- **Fig. 2b**: die Ansicht gemäß Fig. 2a, wobei sich der Gleiter zu Beginn der Öffnungsbewegung des Standflügels am Umkehrpunkt befindet;
- **Fig. 2c**: die Ansicht gemäß Fig. 2b, mit weiter geöffnetem Standflügel, wobei sich die Auslösevorrichtung in ihrer die gangflügelseitige Sperrvorrichtung betätigenden Stellung befindet.

Aus der Fig. 1 ist eine zweiflügelige Tür mit einem Gangflügel 1 und einem Standflügel 2 ersichtlich, mit einer oberhalb der Türflügel 1, 2 in oder auf dem Türrahmen angeordneten Gleitschiene 9, in welcher die an den Gleitarmen 5, 6 der Türantriebe 3, 4 angeordnete Gleiter 7, 8 geführt sind. Weiterhin sind zur Schließfolgeregelung eine Auslösevorrichtung 10 und eine Sperrvorrichtung 11 innerhalb der Gleitschiene 9 angeordnet, welche mit den Gleitern 7, 8 zusammenwirken.
Durch Öffnen des Gangflügels 1 führt der Gleitarm 5 des im Gangflügel 1 integrierten Türantriebs 3 eine Schwenkbewegung aus, die den Gleiter 7 zunächst zur Gleitschienenmitte und bei weiterem Öffnen in Richtung des Türbands bewegt. Nach Öffnen des Gangflügels 1 kann der Standflügel 2 geöffnet werden, wobei der Gleitarm 6 des im Standflügel 2 integrierten Türantriebs 4 eine Schwenkbewegung durchführt, welche den Gleiter 8 ebenfalls zunächst zur Gleitschienenmitte und bei weiterem Öffnen des Standflügels 2 in Richtung des Türbands bewegt.

Dieser Bewegungsablauf, bei dem der Gleiter 7, 8 zu Beginn der Öffnungsbewegung zunächst zur Gleitschienenmitte und bei weiterem Öffnen der Türflügel 1, 2 in Richtung der Türbänder bewegt wird, tritt bei in den Flügeln 1, 2 integrierten Türantrieben 3, 4 und bei der Montage von Türantrieben 3, 4 auf der Bandgegenseite auf.

Durch das Öffnen des Standflügels 2 betätigt die Auslösevorrichtung 10 über eine Übertragungseinrichtung 13 die nicht näher dargestellte Sperrvorrichtung 11, wodurch diese den geöffneten Gangflügel 1 in seiner Bewegungsrichtung auf die Geschlossenlage hin sperrt.

Die Fig. 2 zeigt einen Ausschnitt der Gleitschiene 9 mit der darin angeordneten erfindungsgemäßen Auslösevorrichtung 10 in geschnittener Darstellung. Die Auslösevorrichtung 10 weist ein Führungselement 12 auf, in welchem ein Auslöseschieber 15 vertikal verschiebbar geführt ist, sowie ein Auslöseelement 14, welches mit einer Rolle 16 versehen sein kann, und eine Spanneinrichtung 17 für das Übertragungselement 13. Das Übertragungselement 13 kann dabei ein biegbares Element, beispielsweise ein Drahtseil sein, welches durch eine in der Auslösevorrichtung 10 angeordnete Feder unter Vorspannung steht.

Durch die Spanneinrichtung 17 kann ein im Auslöseelement 14 angeordnetes Spannelement 20 durch eine Spannschraube 21 relativ zum Auslöseelement 14 verschoben werden, wodurch das Übertragungselement 13 gespannt wird. Dazu ist das Übertragungselement 13 am Spannelement 20, beispielsweise mit einer Klemmschraube 19, festgelegt.

In den Figuren 2a bis 2c ist der durch den Standflügel 2 bewirkte Ablauf der Bewegung des Gleiters 8 zur Betätigung der Sperrvorrichtung 11 dargestellt. Die Linie D zeigt dabei die jeweilige Lage des Auslöseelements 14 an. Die Auslösevorrichtung 10 ist so in der Gleitschiene 9 festgelegt, dass der Gleiter 8 bei geschlossenem Standflügel 2 unter dem Auslöseschieber 15 steht.

Die Betätigung der Sperrvorrichtung 11 erfolgt durch eine Verschiebebewegung des Auslöseelements 14, welches über die Rolle 16 mit dem Auslöseschieber 15 zusammenwirkt. Der Auslöseschieber 15 ist in seiner Ausgangslage, der Geschlossenlage des Standflügels 2, durch den am Gleitarm 6 des standflügelseitigen Türantriebs 4 angeordneten Gleiter 8 in eine angehobene Position überführt, wie es in der Fig. 2a dargestellt ist. Das Auslöseelement 14 befindet sich durch die mit der Rolle 16 zusammenwirkende Verschiebeschräge 23 des Auslöseschiebers 15 in seiner nach rechts verschobenen Stellung, wodurch die Sperrvorrichtung 11 inaktiv ist und sich der Gangflügel 1 frei bewegen lässt.

Wird der Standflügel 2 geöffnet, bewegt sich der Gleiter 8 zunächst zur Gleitschienenmitte gemäß Pfeil A in Fig. 2b. Dabei gelangt der Gleiter 8 an seinen Umkehrpunkt, der in Fig. 2b ersichtlich ist. Bei weiterem Öffnen des Standflügels 2 bewegt sich der Gleiter 8 in Richtung des Pfeils B in Fig. 2c. Dabei bewegt sich der Auslöseschieber 15, gemäß seiner dem Gleiter 8 zugeordneten Hubschräge 22, durch die Beaufschlagung durch das elastische Element 18 in die Auslöseposition, wie sie in der Fig. 2c gezeigt ist. Dabei hat sich das Auslöseelement 14 mit der Rolle 16 entlang der Verschiebeschräge 23 des Auslöseschiebers 15, in der Fig. 2c nach links, verschoben, wodurch das Übertragungselement 13 die Sperrvorrichtung 11 zur Offenhaltung des Gangflügels 1 betätigt. Wird der Sandflügel weiter geöffnet, so entfernt sich der Gleiter 8 vom Auslöseschieber 15 in Richtung des Pfeils B. Denkbar ist auch eine Anordnung, wobei der Auslöseschieber 15 auf beiden Seiten der Bewegungsbahn des Gleiters 8 Hubschrägen 22 aufweist. Der Gleiter 8 kann den Auslöseschieber 15 bei der Bewegung in Pfeilrichtung A vollständig unterfahren und ein frühzeitiges Sperren des Gangflügels 1 bewirken.

Wird der Standflügel 2 in seine Geschlossenlage bewegt, kommt zunächst der Gleiter 8 in Anlage mit der Hubschräge 22 des Auslöseschiebers 15, woraufhin der Auslöseschieber 15 am Gleiter 8 aufgleitet und in die angehobene Position gelangt. Dabei wird die Rolle 16 mit dem Auslöseelement 14, in der Figur 2 nach rechts, verschoben, wodurch Zug auf das Übertragungselement 13 ausgeübt wird. Das Übertragungselement 13 gibt die Sperrvorrichtung 11 frei und der Gangflügel 2 ist frei bewegbar.

Bei vollständigem Schließen des Standflügels 2 gelangt der Gleiter zunächst an seinen Umkehrpunkt, um dann in seine Ausgangslage gemäß Figur 2a zurückzukehren, wobei der Auslöseschieber 15 in seiner angehobenen Position verbleibt.

Die Auslösevorrichtung 10 ist einfach aufgebaut und ermöglicht ein müheloses Einstellen des Auslöspunkts für die Sperrvorrichtung 11 durch Verschieben der Spanneinrichtung 17 mittels der Spannschraube 21. Die erfindungsgemäße Auslösevorrichtung 10 benötigt keine besondere Vorrichtung zur Kompensation der gegenläufigen Gleiterbewegung des Gleiters 8, wie diese bei im Türflügel 1,2 integrierten Türantrieben 3, 4 und bei auf der Bandgegenseite montierten Türantrieben 3,4 auftritt.

### Liste der Referenzzeichen

- 1: Gangflügel
- 2: Standflügel
- 3: gangflügelseitiger Türantrieb
- 4: standflügelseitiger Türantrieb
- 5: Gleitarm gangflügelseitiger Türantrieb
- 6: Gleitarm standflügelseitiger Türantrieb
- 7: gangflügelseitiger Gleiter
- 8: standflügelseitiger Gleiter
- 9: Gleitschiene
- 10: Auslösevorrichtung
- 11: Sperrvorrichtung
- 12: Führungselement
- 13: Übertragungselement
- 14: Auslöseelement
- 15: Auslöseschieber
- 16: Rolle
- 17: Spanneinrichtung
- 18: elastisches Element
- 19: Klemmschraube
- 20: Spannelement
- 21: Spannschraube
- 22: Hubschräge
- 23: Verschiebeschräge

## Patentansprüche

1. Vorrichtung zur Schließfolgeregelung für zweiflügelige Drehtüren mit einem Standflügel (2) und einem Gangflügel (1), wobei jeder Türflügel (1,2) mit einem Türantrieb (3,4) versehen ist, und wobei zumindest der standflügelseitige Türantrieb (4) über einen Gleitarm (6) und einen Gleiter (8) in eine Gleitschiene (9) eingreift, und wobei in der Vorrichtung zur Schließfolgeregelung eine vom Standflügel (2) betätigbare Auslösevorrichtung (10) mit einem Auslöseelement (14) sowie ein Übertragungselement (13) und eine mit dem Türantrieb(s) des Gangflügels (1) zusammenwirkenden Sperrvorrichtung (11) vorgesehen sind, wobei die sperrvorrichtung über das Übertragungselement (13) mit der Auslösevorrichtung (10) derart in Verbindung steht, dass nur bei vom Standflügel (2) betätigter Auslösevorrichtung (10) ein Schließen des Gangflügels (1) möglich ist, wobei die Auslösevorrichtung (10) eine Bewegung des Gleiters (8) in eine gegenläufige Bewegung des Auslöseelements (14) überträgt,
**dadurch gekennzeichnet,**
**dass** die Auslösevorrichtung (10) hierfür einen in vertikaler Richtung verschiebbaren Auslöseschieber (15) aufweist, welcher durch den Gleiter (8) aus der Bewegungsbahn des Gleiters (8) verschiebbar ist,
wobei der Gleiter (8) den Auslöseschieber (15) zu beginn der Öffnungsbewegung des Standflügels vollständig unterfahren kann.

2. Vorrichtung nach Anspruch 1,
**dadurch gekennzeichnet, dass** der Auslöseschieber (15) mindestens eine zur Bewegungsbahn des Gleiters (8) geneigte Hubschräge (22) aufweist, welche mit dem Gleiter (8) zur Verschiebung des Auslöseschiebers (15) zusammenwirkt.

3. Vorrichtung nach Anspruch 1,
**dadurch gekennzeichnet, dass** der Auslöseschieber (15) in einem Führungselement (12) geführt ist, welches in der Gleitschiene (9) festgelegt ist.

4. Vorrichtung nach Anspruch 1,
**dadurch gekennzeichnet, dass** der Auslöseschieber (15) in Richtung auf die Bewegungsbahn des Gleiters (8) federbelastet ist.

5. Vorrichtung nach Anspruch 1,
**dadurch gekennzeichnet, dass** der Gleiter (8) zu Beginn der Öffnungsbewegung des Standflügels (2) am Auslöseschieber (15) vorbeibewegbar ist.

6. Vorrichtung nach Anspruch 1,
**dadurch gekennzeichnet, dass** der Gleiter (8) bei der Schließbewegung des Standflügels (2) am Auslöseschieber (15) vorbeibewegbar ist.

## Claims

1. Device for controlling the closing sequence of two-leaf swing doors having a passive leaf (2) and an active leaf (1), wherein each door leaf (1, 2) is provided with a door drive (3, 4), and wherein at least the passive-leaf door drive (4) engages in a sliding rail (9) via a sliding arm (6) and a slider (8), and wherein, in the device for controlling the closing sequence, a release device (10) which can be actuated by the passive leaf (2) and which has a release element (14) and also a transmission element (13) and a blocking device (11) which interacts with the door drive (3) of the active leaf (1) are provided, wherein the blocking device is in connection with the release device (10) via the transmission element (13) in such a way that a closing of the active leaf (1) is possible only when the release device (10) is actuated by the passive leaf (2), wherein the release device (10) transmits a movement of the slider (8) into an opposite movement of the release element (14), **characterized in that** the release device (10) has, for this purpose, a release slide (15) which can be displaced in the vertical direction and which can be displaced by the slider (8) out of the movement path of the slider (8), wherein the slider (8) can move completely below the release slide (15) at the start of the opening movement of the passive leaf.

2. Device according to Claim 1, **characterized in that** the release slide (15) has at least one lifting ramp (22) which is inclined with respect to the movement path of the slider (8) and which interacts with the slider (8) in order to displace the release slide (15).

3. Device according to Claim 1, **characterized in that** the release slide (15) is guided in a guide element (12) which is fixed in the sliding rail (9).

4. Device according to Claim 1, **characterized in that** the release slide (15) is spring-loaded in the direction of the movement path of the slider (8).

5. Device according to Claim 1, **characterized in that** the slider (8) can be moved past the release slide (15) at the start of the opening movement of the passive leaf (2).

6. Device according to Claim 1, **characterized in that** the slider (8) can be moved past the release slide (15) during the closing movement of the passive leaf (2).

## Revendications

1. Dispositif de régulation de l'ordre de fermeture pour portes tournantes à deux battants comportant un battant fixe (2) et un battant mobile (1), chaque battant de porte (1, 2) étant pourvu d'un opérateur de porte (3, 4) et au moins l'opérateur de porte du côté battant fixe (4) s'engrenant par un bras coulissant (6) et un patin (8) dans un rail de coulissement (9) et un dispositif de déclenchement (10) actionnable par le battant fixe (2) avec un élément de déclenchement (14) ainsi qu'un élément de transmission (13) et un dispositif de blocage (11) coopérant avec l'opérateur de porte (3) du battant mobile (1) étant prévus dans le dispositif de régulation de l'ordre de fermeture, le dispositif de blocage étant en liaison avec le dispositif de déclenchement (10) via l'élément de transmission (13) de manière à ce qu'une fermeture du battant mobile (1) ne soit possible que lorsque le dispositif de déclenchement (10) est actionné par le battant fixe (2), le dispositif de déclenchement (10) transformant un mouvement du patin (8) en un mouvement en sens inverse de l'élément de déclenchement (14),
**caractérisé en ce que**
le dispositif de déclenchement (10) présente pour ce faire un curseur de déclenchement (15) qui peut être déplacé dans le sens vertical et qui peut être déplacé par le patin (8) hors de la bande de mouvement du patin (8),
le patin (8) pouvant faire descendre totalement le curseur de déclenchement (15) au début du mouvement d'ouverture du battant fixe.

2. Dispositif selon la revendication 1,
**caractérisé en ce que**
le curseur de déclenchement (15) présente au moins une pente de course (22) inclinée vers la bande de mouvement du patin (8) et qui coopère avec le patin (8) pour déplacer le curseur de déclenchement (15).

3. Dispositif selon la revendication 1,
**caractérisé en ce que**
le curseur de déclenchement (15) est guidé dans un élément de guidage (12) qui est fixé dans le rail de coulissement (9).

4. Dispositif selon la revendication 1,
**caractérisé en ce que**
le curseur de déclenchement (15) est chargé par ressort en direction de la bande de mouvement du patin (8).

5. Dispositif selon la revendication 1,
**caractérisé en ce que**
le patin (8), au début du mouvement d'ouverture du battant fixe (2), peut passer devant le curseur de déclenchement (15).

6. Dispositif selon la revendication 1,
**caractérisé en ce que**
le patin (8), lors du mouvement de fermeture du battant fixe (2), peut passer devant le curseur de déclenchement (15).
